# FASCICULE DE BREVET EUROPEEN

(11) **EP 0 238 421 B1**
(45) Date de publication et mention de la délivrance du brevet: **11.04.1990**
(21) Numéro de dépôt: 87420050.4
(22) Date de dépôt: 18.02.1987
(51) Int. Cl.: B65B 7/28

(54) **Dispositif de positionnement d'opercules sur le goulot des récipients sur lesquels ils doivent être thermoscellés**
Vorrichtung zum Positionieren von Deckeln auf Behälterhälsen, auf welchen sie heissgesiegelt werden müssen
Device for positioning covers on container necks on which they must be heat-sealed

(30) Priorité: 19.02.1986 FR 8602763
(43) Date de publication de la demande: 23.09.1987
(73) Titulaire: Manufacture Lyonnaise de Bouchage Société Anonyme, F-69008 Lyon (FR)
(72) Inventeur: De Vaujany, Robert, F-69740 Genas (FR)
(74) Mandataire: Maureau, Philippe

(56) Documents cités:
- GB-A- 1 280 757
- US-A- 3 908 340

## Description

La présente invention concerne le positionnement des opercules sur le goulot des récipients sur lesquels ils doivent être thermoscellés avant la réalisation du thermoscellage proprement dit, dans une chaîne de conditionnement automatique.

En effet, dans de telles chaînes, les opercules, qui sont généralement alimentés en pile, sont pris un par un par un dispositif de prélèvement appelé en l'occurrence dispositif de dépilage et placés sur le goulot d'un récipient amené par une bande transporteuse ou similaire, le récipient avec son opercule sont alors transférés au moyen du système de transport au poste de thermoscellage où doit être réalisée l'obturation du récipient par thermoscellage sur celui-ci de l'opercule placé sur son goulot. Or, il arrive très fréquemment que les opercules, qui sont très légers, soient déplacés voire même enlevés du goulot lors de leur transfert du poste de dépilage au poste de thermoscellage.

En outre, il n'est pas possible de réaliser l'opération de thermoscellage au niveau du poste de dépilage car cette opération de thermoscellage implique l'application d'une pression plus ou moins élevée qui est incompatible avec la structure essentiellement fragile du système de dépilage, qui effectue notamment une rotation de 180° lors de son fonctionnement.

Le US-3 908 340 montre un dispositif de fixation d'opercules sur des récipients, dans lequel la mise en place des opercules s'effectue sur les récipients, alors que ceux-ci sont en mouvement et dans lequel un prépositionnement des opercules est réalisé au moyen d'un point de soudage effectué sur ceux-ci à la fin de leur mise en place sur le récipient.

Ce dispositif ne permet pas d'éviter totalement un déplacement ou un mauvais positionnement des opercules, du fait que le prépositionnement n'est effectué qu'à la fin de la mise en place des opercules. Il ne permet donc pas d'assurer un positionnement précis des opercules sur le goulot des récipients.

Le GB-A-1 280 757 décrit un procédé de positionnement d'opercules ou similaires sur le goulot de récipients sur lesquels ils sont destinés à être fixés par thermoscellage, qui consiste à réaliser simultanément en une seule étape le dépilage des opercules, leur pose sur le goulot de chaque récipient et leur fixation sur celui-ci par la réalisation d'au moins un point de soudure, le récipient restant fixe au cours de cette étape.

Le dispositif pour la mise en oeuvre de ce procédé comprend un dispositif de prélèvement des opercules et un dispositif de positionnement coportant un élément chauffant apte à réaliser au moins un point de soudure sur l'opercule déposé sur le goulot d'un récipient simultanément à la pose de celui-ci sur ce répicient par le dispositif de prélèvement, dans lequel le dispositif de prélèvement est un dispositif de dépilage formé par au moins une ventouse ou similaire déplaçable verticalement d'une position haute dans laquelle elle est apte à venir prélever un opercule au bas d'une pile d'opercules, à une position basse dans laquelle elle est apte à placer l'opercule saisi sur le goulot d'un récipient, cette ventouse effectuant, au cours de ce déplacement, une rotation de 180°. Dans ce dispositif, le bloc chauffant et l'organe de préhension des opercules sont indépendants l'un de l'autre, ce qui rend plus hasardeuse la fixation provisoire correcte des opercules.

En outre, ce dispositif, d'une part, n'est pas utilisable avec des cols de récipients présentant des différences importantes de diamètre et, d'autre part, ne permet pas d'effectuer deux points de soudure diamétralement opposés, qui assureraient une meilleure tenue provisoire de l'oper. cule sur le col du récipient.

Le but de la présente invention est donc de remédier à ces inconvénients et de fournir un dispositif permettant d'obtenir un positionnement précis de l'opercule sur son récipient avant la réalisation du thermoscellage, utilisable avec des récipients dont les dimensions des cols sont très différentes.

Dans ce dispositif, qui est du type précité, l'élément chauffant est constitué par un bloc dont la partie apte à entrer en contact avec l'opercule est située à une distance de l'axe de rotation de la ventouse sensiblement égale à la distance séparant l'extrémité de cette ventouse de son axe de rotation, le bloc chauffant est monté rotatif autour de l'axe de rotation de la ventouse du dispositif de prélèvement, il est apte à pivoter par rapport à cette ventouse de façon à se trouver sensiblement parallèle à la ventouse en position basse de la ventouse mais décalé angulairement par rapport à cette ventouse en position haute de celle-ci, de façon à ne pas entrer en contact avec les opercules situés dans le magasin d'alimentation, le dispositif de positionnement est formé d'un premier bloc en forme d'étrier monté rotatif sur l'axe de pivotement de la ventouse et comportant deux ailes délimitant entre elles une face de butée et un passage permettant le déplacement de la ventouse lors de son pivotement et d'un second bloc comportant une cartouche chauffante et présentant également deux ailes délimitant entre elles une face de butée et un passage pour le déplacement de la ventouse, ce second bloc étant fixé au premier par des moyens isolants thermiquement, lesdites faces de butée étant aptes à coopérer chacune avec la ventouse lors du mouvement de montée et de descente de celle-ci pour faire pivoter le dispositif de positionnement vers le haut ou vers le bas et la partie de l'élément chauffant apte à entrer en contact avec l'opercule est formée par au moins une saillie en forme de barrette formée sur au moins une aile du bloc et s'étendant sur toute la largeur de l'aile correspondante.

De préférence, les deux faces de butée font entre elles un angle sensiblement égal à 90°.

De toute façon, l'invention sera mieux comprise et d'autres caractéristiques de celle-ci seront mises en évidence à l'aide de la description qui suit, en référence au dessin schématique annexé illustrant, à titre d'exemple non limitatif, une forme de réalisation préférée du dispositif de l'invention:
Figure 1 est une vue de dessus d'une chaîne de conditionnement dans laquelle est incorporé le dispositif de positionnement selon l'invention,
Figure 2 est, à échelle agrandie, une vue en perspective du dispositif de positionnement,
Figure 3 est une vue en coupe longitudinale du dispositif de figure 2, en position haute du dispositif de positionnement,
Figure 4 est une vue similaire à figure 3 en position basse du dispositif de positionnement.
La figure 1 montre un exemple de chaîne de conditionnement dans laquelle le dispositif de prépositionnement d'opercules selon l'invention et apte à être inséré.

Cette chaîne de conditionnement est formée essentiellement d'un transporteur sans fin 2 sur le parcours duquel sont disposés différents postes de travail 3, 4, 5, en l'occurence un poste 3 de chargement des récipients 7 devant être obturés, un poste 4 de prélèvement des opercules 8 et de placement de ceux-ci sur le goulot des récipients 7 ainsi qu'un poste de thermoscellage 5 de ces opercules 8 sur les récipients 7.

Ces différents postes sont connus en soi et ne sont donc pas détaillés de façon plus précise, mis à part le poste de prélèvement 4 qui doit assurer également le prépositionnement des opercules 8 et qui est représenté de façon plus précise sur les figures 2 à 4.

Ainsi que le montre la figure 2, le poste de prélèvement 4 est en l'occurence un poste de dépilage et est formé essentiellement d'un bâti support 6 sur lequel sont fixés un magasin 9, disposé au-dessus du transporteur 2 et dans lequel sont empilés les opercules 8, et un dispositif 10 qui est apte à venir prélever un par un les opercules 8 empilés dans le magasin 9 et à les déposer sur les récipients 7.

Ce dispositif 10 comprend un chariot 11 monté déplaçable verticalement, le long de deux colonnes 12, et actionné par un vérin 13.

A l'avant de ce chariot 11 s'étend une tige cylindrique 17 d'axe 16 horizontal et perpendiculaire à la direction longitudinale du transporteur 2, cette tige 17 étant montée rotative dans le chariot 11.

Un étrier 15 comportant deux ailes 15a et une face de butée 15b entre ces deux ailes est monté rotatif sur la tige 17 à l'extrémité avant de celle-ci. Sur cette tige 17 est également fixée une ventouse pneumatique 21 dont le système d'alimentation n'est pas représenté sur le dessin pour plus de clarté. Cette ventouse 21 est disposée dans l'intervalle entre les deux ailes 15a de l'étrier 15 et est apte à pivoter entre ces ailes 15a lorsque l'étrier pivote par rapport à la tige 17.

Par ailleurs, sur la face inférieure 15c de l'étrier 15, est fixé, par l'intermédiaire de rondelles isolantes 22, un bloc chauffant 23 de positionnement des opercules 8.

Ce bloc chauffant 23 comporte également des ailes 23a délimitant entre elles un intervalle à l'intérieur duquel peut se déplacer la ventouse 21 lors du pivotement relatif de l'étrier 15 et de la tige 17 et une face de butée 23c entre ces deux ailes.

Chaque aile 23a du bloc 23 est munie d'une saillie 23b dont l'extrémité est située à la même distance par rapport à l'axe de rotation 16 que l'extrémité de la ventouse 21, cette distance étant égale à celle séparant l'axe de rotation 16 de l'opercule 8 situé au bas du magasin 4, dans la position haute du dispositif 10 de prélèvement et de prépositionnement, et à celle séparant l'axe de rotation 16 de l'extrémité supérieure du récipient 7 se trouvant en dessous du dispositif de prélèvement 10, dans la position basse de celui-ci. Ainsi que le montrent les figures 3 et 4, les saillies 23b sont orientées horizontalement en position haute du dispositif de prélèvement 10 et sont orientées verticalement en position basse de celui-ci. A l'intérieur du bloc 23 est disposée une cartouche chauffante 24 de type connu en soi. Le bloc 23 est en un matériau conduisant bien la chaleur et notamment en un matériau métallique de sorte que les saillies 23b de ses ailes sont chauffées par la cartouche 24.

A l'extrémité arrière de la tige 17 est fixé un galet (non représenté sur le dessin) dont l'axe de rotation 18 est excentré par rapport à l'axe de rotation 16 de la tige cylindrique 17 (Cf. figure 3 et 4). Ce galet coopère, de façon connue en soi, avec un profil de came 19 réalisé sur le bâti 6 (Cf. figure 3 et 4) et comportant deux arêtes à 90° 20, ce galet étant poussé contre le profil de came par un ressort (non représenté sur le dessin).

Ainsi que le montrent les figures 3 et 4, l'axe de rotation 18 du galet est situé en dessous de l'axe de rotation 16 de la tige 17 lorsque le chariot 11 est en position haute (Cf. figure 3) et est au contraire situé au-dessus de l'axe de rotation (16) de cette tige 17 lorsque le chariot 11 est en position basse (Cf. figure 4).

Lorsque le chariot 11 descend, à partir de sa position haute, le passage de la première arête 20 du profil de came 19 par le galet provoque une première rotation de 90° vers le bas de la tige 17 et de la ventouse 21 par basculement de la tige 17 autour de son axe 16. Le passage de la seconde arête 20 par le goulot provoque ensuite une seconde rotation vers le bas de 90° de la tige 17, ainsi qu'une rotation vers le bas simultanée de 90° du bloc de positionnement 23, celui-ci étant entraîné par son propre poids et par la ventouse 21 en butée contre la face de butée 23c située entre les deux ailes 23a de celui-ci.

Ainsi lorsque le dispositif 10 passe de sa position haute à sa position basse, la tige 17 et la ventouse 21 effectuant une rotation vers le bas de 180°, tandis que le bloc 23 n'effectue qu'une rotation de 90°.

Inversement, lorsque le dispositif 10 remonte, la tige 17 et la ventouse 21 effectuent selon le même processus deux rotations vers le haut de 90°, soit une rotation globale de 180° tandis que le bloc de prépositionnement n'effectue qu'une rotation vers le haut de 90°, la ventouse 21 entrainant l'étrier 15 et par conséquent le bloc 23 lors de la seconde rotation, par sa venue en butée contre la face de butée 15b de cet étrier située entre les deux ailes 15a de celui-ci.

Lorsque le dispositif 10 est dans sa position haute montrée à la figure 3, la ventouse 21 prélève par aspiration l'opercule 8 qui est situé à l'extrémité inférieure de la pile du magasin 9.

Le dispositif 10 descend ensuite, et la ventouse 21 pivote simultanément vers le bas comme expliqué précédemment de façon à amener l'opercule 8 qu'elle vient de saisir sur le goulot du récipient 7 amené par le transporteur 2. L'opercule 8 est thermoscellé en deux endroits 8a simultanément à sa mise en place sur le récipient 7 par les deux saillies chauffées 23b réalisées sur le bloc 23, ce thermoscellage étant suffisant pour assurer le prépositionnement de l'opercule 8 sur le récipient et garantir le bon maintien de celui-ci en position lors du passage du poste de dépilage 4 au poste de thermoscellage 5 où l'opercule 8 sera définitivement fixé au récipient.

On notera que grâce à la forme non ponctuelle des saillies 23b le soudage réalisé sur l'opercule s'effectue non pas en un ou deux points, mais sur des portions de lignes et est donc plus efficace que des soudages ponctuels. En outre la forme de ces saillies 23b permet une adaptation du disposi-. tif à plusieurs diamètres d'opercule et est donc particulièrement avantageuse.

Bien entendu la présente invention en se limite pas au seul exemple de réalisation montré ci- dessus à titre d'exemple non limitatif mais en embrasse au contraire toutes les formes de réalisation similaires ou équivalentes.

C'est ainsi que par exemple l'angle de rotation relatif entre le bloc 23 et la ventouse 21 pourrait avoir une valeur autre que 90° (par exemple en prévoyant une surface inclinée entre les ailes 15a de l'étrier), l'essentiel étant que les saillies 23b du bloc 23 ne viennent pas en contact avec les opercules 8 logés dans le magasin 9 lorsque le dispositif de prélèvement 10 est dans sa position haute.

## Revendications

1. Dispositif de positionnement d'opercules, du type comprenant un dispositif (10) de prélèvement des opercules (8) et un dispositif de positionnement comportant un élément chauffant (23) apte à réaliser au moins un point de soudure (8a) sur l'opercule (8) déposé sur le goulot d'un récipient (7) simultanément à la pose de celui-ci sur ce récipient par le dispositif de prélèvement (10), dans lequel le dispositif de prélèvement (10) est un dispositif de dépilage formé par au moins une ventouse (21) ou similaire déplaçable verticalement d'une position haute dans laquelle elle est apte à venir prélever un opercule (8) au bas d'une pile d'opercules, à une position basse dans laquelle elle est apte à placer l'opercule (8) saisi sur le goulot d'un récipient (7), cette ventouse (21) effectuant, au cours de ce déplacement, une rotation de 180°, caractérisé en ce que l'élément chauffant (23) est constitué par un bloc dont la partie (23b) apte à entrer en contact avec l'opercule (8) est située à une distance de l'axe (16) de rotation de la ventouse (21) sensiblement égale à la distance séparant l'extrémité de cette ventouse (21) de son axe de rotation (16), en ce que le bloc chauffant (23) est monté rotatif autour de l'axe de rotation (16) de la ventouse (21) du dispositif de prélèvement (10), en ce qu'il est apte à pivoter par rapport à cette ventouse (21) de façon à se trouver sensiblement parallèle à la ventouse en position basse de la ventouse (21) mais décalé angulairement par rapport à cette ventouse (21) en position haute de celle-ci, de façon à ne pas entrer en- contact avec les opercules (8) situés dans le magasin d'alimentation (9), en ce que le dispositif de positionnement (15, 23) est formé d'un premier bloc (15) en forme d'étrier monté rotatif sur l'axe (16) de pivotement de la ventouse (21) et comportant deux ailes (15a) délimitant entre elles une face de butée (15b) et un passage permettant le déplacement de la ventouse (21) lors de son pivotement et d'un second bloc (23) comportant une cartouche chauffante (24) et présentant également deux ailes (23a) délimitant entre elles une face de butée (23c) et un passage pour le déplacement de la ventouse (21), ce second bloc (23) étant fixé au premier (15) par des moyens isolants thermiquement, lesdites faces de butée (15b, 23c) étant aptes à coopérer chacune avec la ventouse (21) lors du mouvement de montée et de descente de celle-ci pour faire pivoter le dispositif de positionnement (15, 23) vers le haut ou vers le bas et en ce que la partie de l'élément chauffant (23) apte à entrer en contact avec l'opercule (8) est formée par au moins une saillie (23b) en forme de barrette formée sur au moins une aile (23a) du bloc (23) et s'étendant sur toute la largeur de l'aile (23a) correspondante.

2. Dispositif selon la revendication 1, caractérisé en ce que les deux faces de butée (15b, 23c) font entre elles un angle sensiblement égal à 90°.

## Patentansprüche

1. Vorrichtung zum Positionieren von Deckeln, umfassend eine Abnehmeeinrichtung (10) für die Deckel (8) und eine Positioniereinrichtung, die ein Heizelement (23) aufweist, welches in der Lage ist, mindestens einen Schweißpunkt (8a) auf den gleichzeitig durch die Abnehmeeinrichtung in die Stellung auf dem Hals eines Behälters (7) abgesetzten Deckel (8) aufzubringen, wobei die Abnehmeeinrichtung (10) eine Stapelabnehmeeinrichtung ist, die durch wenigstens einen Saugnapf (21) oder dgl. gebildet ist, der vertikal von einer oberen Stellung, in welcher er in der Lage ist, vom unteren Ende eines Deckelstapels einen Deckel (8) abzunehmen, zu einer unteren Stellung, in welcher er in der Lage ist, den ergriffenen Deckel (8) auf dem Hals des Behälters (7) aufzusetzen, vertikal verfahrbar ist, wobei dieser Saugnapf (21) während dieser Verlagerung eine Rotation um 180° ausführt, dadurch gekennzeichnet, daß das Heizelement (23) durch einen Block gebildet ist, dessen Teil (23b), der in der Lage ist, in Kontakt mit dem Deckel (8) zu gelangen, mit genau dem gleichen Abstand zu der Rotationsachse (16) des Saugnapfes (21) wie dem das Ende dieses Saugnapfes (21) zu seiner Rotationsachse (16) trennenden Abstand angeordnet ist, daß der Heizblock (23) drehbar um die Achse (16) des Saugnapfes (21) der Abnehmeeinrichtung (10) angebracht ist, daß er in der Lage ist, bezogen auf diesen Saugnapf (21) sich in der Weise zu drehen, daß er sich in einer Lage ungefähr parallel zu dem Saugnapf (21) befindet, wenn dieser in seiner unteren Position ist, sich aber in einer Lage bezogen auf diesen Saugnapf (21) im Winkel versetzt dazu befindet, wenn dieser in seiner oberen Position ist, und in der Weise zu drehen, daß er nicht in Kontakt mit den in dem Vorratsbehälter (9) angeordneten Deckeln (8) gelangt, daß die Positioniereinrichtung (15, 23) durch einen ersten Block (15), der die Form eines auf der Drehachse (16) des Saugnapfes (21) drehbar angeordneten Bügels aufweist und der zwei zwischen sich einen Anschlag (15b) begrenzende Flügel (15a) sowie einen die Verlagerung des Saugnapfes (21) während seiner Drehung gestattenden Durchgang umfaßt, und durch einen zweiten Block (23) gebildet ist, der eine Heizkartusche (24) sowie zwei gleiche, zwischen sich eine Anschlagfläche (23c) begrenzende Flügel (23a) und einen Durchgang für die Verlagerung des Saugnapfes (21) umfaßt, wobei dieser zweite Block (23) durch thermisch isolierende Mittel an dem ersten angebracht ist und jede der Anschlagflächen (15b, 23c) geeignet ist, während der Aufwärts- und Abwärtsbewegung des Saugnapfes (21) mit diesem zusammenzuarbeiten, um die Positioniereinrichtung (15, 23) von oben nach unten verschwenken zu lassen, und daß das Teil des Heizelements (23), welches in der Lage ist, in Kontakt mit dem Deckel (8) zu gelangen, durch wenigstens einen Vorsprung (23b) in Form eines Stegs gebildet ist, der an wenigstens einem Flügel (23a) des Blocks (23) gebildet ist und der sich über die gesamte Länge des entsprechenden Flügels (23a) erstreckt.

2. Vorrichtung nach Anspruch 1, dadurch gekennzeichnet, daß die zwei Anschlagflächen (15b, 23c) zwischen sich einen Winkel von genau gleich 90° bilden.

## Claims

1. Device for positioning of caps, of the type consisting of a device (10) for withdrawing caps (8) and a positioning device consisting of a heating element (23) capable of carrying out at least one welding point (8a) on the cap (8) deposited on the neck of a receptacle (7) simultaneously with the placing of the latter on the receptacle by the withdrawing device (10), in which the withdrawing device (10) is a destacking device formed by at least one sucker (21) or similar which can be moved vertically from an upper position in which it is capable of withdrawing a cap (8) at the base of a stack of caps, to a lower position in which it is capable of placing the cap (8) grasped by the neck of the receptacle (7), this sucker (21) carrying out in the course of this movement a rotation of 180°, characterised in that the heating element (23) consists of a block whose part (23a) which is capable of coming into contact with the cap (8) is located at a distance from the axis (16) of rotation of the sucker (21) which is approximately equal to the distance separating the end of this sucker (21) from its axis of rotation (16); in that the heating block (23) is mounted so as to rotate around the axis of rotation (16) of the sucker (21) of the withdrawing device (10); in that it is capable of pivoting in relation to this sucker (21) so as to present itself approximately parallel to the sucker (21) in the latter's lower position but set at an angle in relation to the sucker (21) in the latter's upper position, so as not to come into contact with the caps (8) located in the feeding magazine (9); in that the positioning device (15, 23) is formed from a first block (15) in the shape of a stirrup set in a rotary manner on the axis (16) of pivot of the sucker (21) and consisting of two wings (15a) which between them delimit a stopping surface (15b) and a passage allowing the sucker (21) to move during its pivoting and of a second block (23) consisting of a heating cartridge (24) and also presenting two wings (23a) which between them delimit a stopping surface (23c) and a passage for the movement of the sucker (21), this second block (23) being fixed to the first (15) by means of insulating disks, the said stopping surfaces (15b, 23c) each being capable of cooperating with the sucker (21) during the latter's upward and downward movement in order to make the positioning device (15, 23) pivot upwards or downwards; and in that the part of the heating element (23) capable of coming into contact with the cap (8) is formed by at least one projection (23b) in the shape of a small bar formed on at least one wing (23a) of the block (23) and extending right across the corresponding wing (23a).

2. Device according to Claim 1, characterised in that the two stopping surfaces (15b, 23c) between them form an angle approximately equal to 90°.
